# EUROPÄISCHE PATENTSCHRIFT

(11) **EP 1 827 199 B1**
(45) Veröffentlichungstag und Bekanntmachung des Hinweises auf die Patenterteilung: **31.07.2013**
(21) Anmeldenummer: 05819348.3
(22) Anmeldetag: 06.12.2005
(51) Int. Cl.: A47L 15/48

(54) **GESCHIRRSPÜLMASCHINE MIT EINER SORPTIONSTROCKENVORRICHTUNG UND VERFAHREN ZUM BETREIBEN DERSELBEN**
DISHWASHER COMPRISING A SORPTION DRYING DEVICE, AND METHOD FOR THE OPERATION THEREOF
LAVE-VAISSELLE COMPRENANT UN DISPOSITIF DE SECHAGE PAR SORPTION ET PROCEDE POUR LE FAIRE FONCTIONNER

(30) Priorität: 09.12.2004 DE 102004059422; 28.01.2005 DE 102005004092
(43) Veröffentlichungstag der Anmeldung: 05.09.2007
(73) Patentinhaber: BSH Bosch und Siemens Hausgeräte GmbH, 81739 München (DE)
(72) Erfinder: JERG, Helmut, 89537 Giengen (DE); PAINTNER, Kai, 86477 Adelsried (DE)
(86) Internationale Anmeldenummer: PCT/EP2005/056533
(87) Internationale Veröffentlichungsnummer: WO 2006/061388

(56) Entgegenhaltungen:
- EP-A- 0 358 279
- EP-A- 1 127 532
- DE-A1- 3 626 887
- DE-A1- 3 741 652
- DE-A1- 10 058 188
- US-A1- 2003 079 760

## Beschreibung

Die Erfindung betrifft eine Geschirrspülmaschine mit einer Sorptionstrockenvorrichtung. Die Erfindung betrifft weiterhin ein Verfahren zum Betreiben einer Geschirrspülmaschine mit wenigstens einem Teilprogrammabschnitt "Trocknen", wobei in diesem Teilprogrammabschnitt von einem Gebläse Luft aus einem Spülbehälter der Geschirrspülmaschine und/oder Umgebungsluft durch eine Sorptionskolonne mit reversibel dehydrierbarem Material in den Spülbehälter geleitet wird und der Luft während des Durchleitens Feuchtigkeit entzogen wird.

Herkömmliche Geschirrspülmaschinen weisen bekanntlich ein Spülverfahren auf, dessen Programmablauf im allgemeinen aus wenigstens einem Teilprogrammschritt "Vorspülen", einem Teilprogrammschritt "Reinigen", wenigstens einem Teilprogrammschritt "Zwischenspülen", einem Teilprogrammschritt "Klarspülen" und einem Teilprogrammschritt "Trocknen" besteht. Zur Erhöhung des Reinigungseffekts wird dabei die Spülflotte vor oder während eines Teilprogrammschrittes erwärmt. Die Erwärmung der Spülflotte erfolgt üblicherweise mittels elektrischer Heizungen. Zur Trocknung des Spülguts in einer Geschirrspülmaschine sind unterschiedliche Trocknungssysteme bekannt.

So ist aus der DE 20 16 831 eine Geschirrspülmaschine der eingangs genannten Art bekannt, bei der die Luft aus dem Spülbehälter über eine verschließbare Öffnung in der Wand des Spülbehälters auf reversibel dehydrierbares Material geleitet wird und von dort über eine Öffnung nach außen. Die Desorption des reversibel dehydrierbaren Materials findet während der Stillstandsphase des Gerätes statt, wobei der dabei entstehende Wasserdampf über die Öffnung nach außen geleitet wird. Die beschriebene Geschirrspülmaschine ist aus energetischer Sicht nachteilig, da die Regeneration des reversibel dehydrierbaren Materials während einer Stillstandsphase des Gerätes stattfindet, somit zu einer Zeit, zu der keiner der eingangs beschriebenen Teilprogrammschritte durchgeführt wird. Ein weiterer Nachteil besteht darin, dass durch das Ausleiten des während der Regeneration des reversibel dehydrierbaren Materials entstehenden Wasserdampfes nach außen eine Schädigung der umgebenden Küchenmöbel nicht ausgeschlossen werden kann. Die Regenerierung ist dabei mit einem zusätzlichen Energiebedarf verbunden, der zusätzlich zu dem während der Teilprogrammschritte benötigten Energiebedarf anfällt.

Um den Energieaufwand beim Betreiben einer Geschirrspülmaschine so gering wie möglich zu halten, ist aus der DE 103 53 774.0 der Anmelderin eine Geschirrspülmaschine mit einem Spülbehälter und Vorrichtungen zum Spülen von Geschirr mittels Spülflotte bekannt, welche eine mit dem Spülbehälter luftleitend verbundene, reversibel dehydrierbares Material enthaltende Sorptionskolonne aufweist, wobei die Sorptionskolonne einerseits zur Trocknung des Geschirrs und andererseits die zur Desorption der Sorptionskolonne eingesetzte Wärmeenergie zur Erwärmung der im Spülbehälter befindlichen Spülflotte und/oder des Geschirrs wenigstens teilweise verwendet wird.

Zur Lösung des gleichen Problems schlägt die DE 103 53 775.9 der Anmelderin vor, zum Betreiben eines Gerätes in dem wenigstens einem Teilprogrammschnitt "Trocknen" Luft aus einem Spülbehälter und/oder aus Umgebungsluft durch eine Sorptionskolonne und in den Spülbehälter zu leiten, wobei die Sorptionskolonne reversibel dehydrierbares Material enthält und der Luft während des Durchleitens Feuchtigkeit entzieht.

Durch den Einsatz von reversibel dehydrierbarem Material mit hygroskopischer Eigenschaft, z.B. Zeolith, ist eine Erwärmung des zu behandelnden Gutes in dem dem Teilprogrammschritt "Trocknen" vorhergehenden Teilprogrammschritts normalerweise nicht mehr notwendig. Hierdurch wird eine beträchtliche Energieeinsparung möglich.

Die DE 100 58 188 A1 nutzt zum Trocknen von Geschirr ein Trocknungsgebläse mit einer einstellbaren Drehzahl.

Die Funktionsweise beruht darauf, dass die feuchte Luft im Spülbehälter während eines Teilprogrammabschnitts "Trocknen" mittels des Trocknungsgebläses über eine Entlüftungsöffnung aus dem Spülbehälter herausgeblasen wird. Irgendwelche Gebläseaktivitäten, die den Programmschritt "Reinigen" betreffen, sind hier hingegen nicht vorgesehen. Das Trocknungsgebläse dient also allein zum Abführen von feuchtigkeitsbeladener Luft, u. U. mittels Zumischung von Frischluft zur Vermeidung von Wrasenbildung, nicht jedoch zur Einleitung dieser Luft in einen wie auch immer gearteten Zusatzbehälter oder zur Rückführung von Luft in den Spülraum.

Die DE 36 26 887 A1 offenbart eine Geschirrspülmaschine mit einer Sorptionstrockenvorrichtung und mit einem Gebläse. Klar ist nach Sp. 5, Z. 29 ff., dass die Regenerationsphase der Sorptionsvorrichtung "nach Beendigung des Trocknungsprozesses" durchgeführt wird, was in jedem Fall zu einer deutlichen Programmverlängerung unter hohem Energieaufwand führt. Gemäß dem weiteren Beispiel nach Figur 2 müssen für eine Verringerung des zeitlichen Aufwands zwei Behälter mit adsorptivem Trocknungsmittel vorgesehen sein, um die Gesamtzeit verkürzen zu können. Das erhöht jedoch den Raumbedarf und konstruktiven Aufwand ganz erheblich.

Aus der EP 0 358 279 B1 ist eine Einrichtung zum Trocknen von Geschirr in einer Haushalts-Geschirrspülmaschine bekannt, in der die Spülflotte durch einen außerhalb des Spülbehälters angeordneten Erhitzer, vorzugsweise einen elektrischen Durchlauferhitzer aufgeheizt wird, wobei ein weitgehend geschlossenes Trocknungssystem vorgesehen ist, bei dem Luft aus dem Spülbehälter über eine durch Aufheizung regenerierbare Trocknungsvorrichtung und von dieser zurück in den Spülbehälter zirkuliert. Dabei besteht die Trocknungsvorrichtung aus einem mit dem Erhitzer in Wärmekontakt stehenden Trockenbehälter, welcher mit einem die Feuchtigkeit adsorbierenden Trockenmittel gefüllt ist. Durch die Verbindung des Trockenbehälters mit dem für die Aufheizung der Spülflotte ohnehin vorhandenen Erhitzer ergibt sich nach Ablauf des Spülvorganges eine sofortige Betriebsbereitschaft der Trockenvorrichtung. Das Trockenmittel wird hierbei zumindest teilweise als Mantel um die Heizelemente des Erhitzers gelegt, so dass das Trockenmittel im Trockenbehälter während jedes Aufheizvorganges aufgeheizt und damit getrocknet werden kann.

Der Trockenbehälter ist als doppelwandiger Hohlzylinder ausgeformt, in welchen das Trockenmaterial eingelagert ist. Die Anordnung der Einlass- und Auslassöffnung zum Anschluss an das geschlossene Luftsystem erfolgt in diagonal gegenüberliegender Anordnung. Hieraus ergibt sich der Nachteil eines verhältnismäßig hohen Strömungswiderstands, so dass das zur Förderung des Luftstroms vorgesehene Gebläse mit sehr hoher Leistung betrieben werden muss. Dies macht sich negativ hinsichtlich der Geräuschentwicklung und hinsichtlich des Energieverbrauchs bemerkbar.

Aufgrund der konstruktiven Ausgestaltung der Sorptionstrockenvorrichtung, welche eine inhomogene Wärmeeinleitung in das Trockenmaterial bedingt, ist die Desorption zeitaufwendig und kann darüber hinaus zu lokalen Überhitzungen des Trockenmittels und damit zu dessen irreversibler Schädigung führen. Die Desorption ist auch deshalb schwierig, da der Erhitzer im Zentrum des doppelwandigen Hohlzylinders angeordnet ist und eine radiale Ausbreitung der Hitze zu dem nahe der äußeren Hohlzylinderwand gelegenen Trocknungsmittel aufgrund des axial vorbeiströmenden Luftstroms kaum möglich ist.

Aufgabe der vorliegenden Erfindung ist es daher, ein Verfahren zum Betreiben einer Geschirrspülmaschine und eine Geschirrspülmaschine bereitzustellen, mit welchen eine Verkürzung der Dauer eines Spülprogramms mit mehreren Teilprogrammschritten möglich ist.

Diese Aufgabe wird durch das erfindungsgemäße Verfahren mit den Merkmalen gemäß Anspruch 1 sowie durch eine Geschirrspülmaschine mit den Merkmalen des Patentanspruches 6 gelöst. Vorteilhafte Weiterbildungen der vorliegenden Erfindung sind jeweils in den abhängigen Ansprüchen wiedergegeben.

Bei dem erfindungsgemäßen Verfahrens zum Betreiben einer Geschirrspülmaschine mit wenigstens einem Teilprogrammschritt "Trocknen", wobei in diesem Teilprogrammschritt von einem Gebläse Luft aus einem Spülbehälter der Geschirrspülmaschine und/oder Umgebungsluft durch eine Sorptionskolonne mit reversibel dehydrierbarem Material in dem Spülbehälter geleitet wird und der Luft während des Durchleitens Feuchtigkeit entzogen wird, wird das Gebläse nach Maßgabe einer Hauptsteuerung der Geschirrspülmaschine mit unterschiedlichen Drehzahlen betrieben. Hierdurch ergibt sich die Möglichkeit, die Zeitdauer eines Teilprogrammschritts "Trocknen" erheblich zu reduzieren.

In einer vorteilhaften Ausgestaltung erfolgt die Durchleitung der Luft durch ein stufenlos mit einer variablen Drehzahl betreibbares Gebläse, wobei die Drehzahl des Gebläses entsprechend einer gewünschten Zeitdauer des Teilprogrammschritts festgelegt ist. Gemäß dieser vorteilhaften Ausgestaltung kann eine Geschirrspülmaschine während des Teilprogrammschritts mit zu erwärmender Spülflotte mit einer konstanten, geringen und damit geräuschoptimierten Drehzahl betrieben werden. Andererseits ist es möglich, die Drehzahl eines gesteuerten Gebläses derart zu erhöhen, dass der Adsorptionsvorgang beschleunigt wird, wodurch eine Verkürzung der Trocknungszeit möglich ist.

Ein solchermaßen zeitreduziertes Spülprogramm geht in diesem Falle mit einem erhöhten Betriebsgeräusch einher. Es ist deshalb vorteilhaft, wenn die Drehzahl des Gebläses in mehreren Stufen durch ein Bedienelement der Geschirrspülmaschine anwählbar ist. Mit anderen Worten kann in dem Bedienelement der Geschirrspülmaschine eine Funktion vorgesehen sein, welche es einem Benutzer erlaubt, aktiv ein "Schnell-Spülprogramm" auszuwählen, wobei sich der Nutzer dann bewusst für eine damit einhergehende erhöhte Geräuschentwicklung entscheidet.

Gemäß einer zweckmäßigen Variante dieses erfindungsgemäßen Verfahrens wird die Luft während des Durchleitens von der Sorptionskolonne durch Kondensationswärme erwärmt und bei Bedarf zusätzlich von einem elektrischen Heizelement erwärmt. Hierdurch wird erzielt, dass Luft mit hoher Temperatur in den Spülraum der Geschirrspülmaschine eingeleitet wird, wodurch sich deren Feuchteaufnahmefähigkeit erhöht, so dass sich die Zeitdauer des Teilprogrammschritts "Trocknen" verringern lässt.

Gemäß einer weiteren zweckmäßigen Ausgestaltung wird das zu behandelnde Spülgut in einem vor dem Teilprogrammschritt "Trocknen" ablaufenden Teilprogrammschritt, z.B. Klarspülen, mit zu erwärmender Spülflotte erwärmt. Hierdurch weist das zu trocknende Spülgut zu Beginn des Teilprogrammschritts "Trocknen" eine bereits höhere Eigenwärme auf, so dass die Abgabe der auf dem Spülgut befindlichen Feuchtigkeit an die trockene Luft weiter verbessert wird. Hierdurch lässt sich ebenfalls eine Reduktion dieses Teilprogrammschritts erzielen.

Eine erfindungsgemäße Geschirrspülmaschine weist die gleichen Vorteile auf, wie sie in Verbindung mit dem oben stehenden Verfahren erläutert wurden.

Bei einer erfindungsgemäß ausgebildeten Geschirrspülmaschine, insbesondere Haushalts-Geschirrspülmaschine, mit einem Spülbehälter und Vorrichtungen zum Spülen von Spülgut mittels Spülflotte sowie mit einer Sorptionstrockenvorrichtung, wobei diese eine mit dem Spülbehälter luftleitend verbundene, reversibel dehydrierbares Material enthaltende Sorptionskolonne aufweist, wobei die Sorptionskolonne einerseits zur Trocknung des Geschirrs und andererseits der zur Desorption der Sorptionskolonne eingesetzte Wärmeenergie zur Erwärmung der im Spülbehälter befindlichen Spülflotte und/oder des Spülguts verwendet wird, ist ein Gebläse der Sorptionstrockenvorrichtung durch eine Hauptsteuereinheit der Geschirrspülmaschine drehzahlsteuerbar ausgebildet.

Ein Vorteil besteht darin, dass sich für eine derartige Geschirrspülmaschine ein sehr einfacher konstruktiver Aufbau ergibt. Die Geschirrspülmaschine kann vom Prinzip her, wie in der DE 103 53 774.0 der Anmelderin beschrieben, ausgebildet sein, deren Inhalt in diese Anmeldung, soweit sinnvoll, aufgenommen wird. Die hier beschriebene Maschine unterscheidet sich durch die Steuerung und den Betrieb der Sorptionstrockenvorrichtung, insbesondere des Gebläses, das mit drehzahlregelbar zur Steuerung der Trocknungszeit ausgebildet ist.

Nach einem bevorzugten Merkmal wird Luft aus dem Spülbehälter und/oder aus der Umgebungsluft während eines Teilprogrammschritts mit zu erwärmender Spülflotte, bevorzugt während des Teilprogrammschritts "Trocknen" durch die Sorptionskolonne und in den Spülbehälter geleitet.

Nach einem weiteren bevorzugten Merkmal weist der Spülbehälter einen Auslass mit einer Leitung zur Sorptionskolonne auf, wobei die Leitung vorzugsweise über ein Absperrventil und in Strömungsrichtung anschließend vorzugsweise über ein Einlassventil zur Umgebungsluft verfügt und der Spülbehälter einen Einlass mit einer Leitung von der Sorptionskolonne aufweist, wobei in der Leitung zu der Sorptionskolonne das Gebläse angeordnet ist, das wenigstens einen Teil der Luft im Spülbehälter oder aus der Umgebungsluft der Sorptionskolonne wenigstens zeitweise einführt. Bei einem vorzugsweise geschlossenen Luftsystem ist ein Austausch von verschmutzter Luft aus der Umgebung vollständig ausgeschlossen, womit eine Rückanschmutzung des behandelten Spülgutes verhindert wird. Das Gebläse läst sich leicht ansteuern, so dass der Einsatz der Sorptionskolonne und damit der Trocknungsvorgang genau gesteuert werden können.

Zweckmäßigerweise ist zur Desorption des reversibel dehydrierbaren Materials und der Erwärmung der in den Spülraum geleiteten Luft ein vorzugsweise elektrisches Heizelement angeordnet. Dieses ist bevorzugt in dem reversibel dehydrierbaren Material oder in der Leitung zur Sorptionskolonne angeordnet.

Es ist ferner zweckmäßig, wenn das Gebläse der Sorptionstrockenvorrichtung stufenlos oder in mehreren Stufen durch ein Bedienelement der Geschirrspülmaschine anwählbar ist.

Die Erfindung wird nachstehend anhand des in der Zeichnung dargestellten Ausführungsbeispiels eines Verfahrens bei einer Geschirrspülmaschine näher erläutert.

Das erfindungsgemäße Verfahren zum Betreiben einer Geschirrspülmaschine mit wenigstens einem Teilprogrammschritt mit zu erwärmender Spülflotte auf eine Nenntemperatur und/oder mit wenigstens einem Teilprogrammschritt "Trocknen" wird bei dem erläuterten Ausführungsbeispiel in einer Geschirrspülmaschine ausgeführt, welche schematisch, wie in der DE 103 53 774 und/oder der 103 53 775 der Anmelderin beschrieben, aufgebaut ist. Eine Geschirrspülmaschine weist bekanntlich Spülverfahren auf, dessen Programmablauf im allgemeinen aus wenigstens einem Teilprogrammschritt "Vorspülen" V, einem Teilprogrammschritt "Reinigen" R, wenigstens einem Teilprogrammschritt "Zwischenspülen" Z, einem Teilprogrammschritt "Klarspülen" K und einem Teilprogrammschritt "Trocknen" T besteht. Vorzugsweise wird das Trocknen im Ausführungsbeispiel, wie in der DE 103 53 774 und/oder der DE 103 53 775 beschrieben, ausgeführt. In der Figur ist hierbei der typische Temperaturverlauf der Spülflotte während dieser Teilprogrammschritte dargestellt, wobei die Figur sowohl das Betreiben in einer konventionellen Geschirrspülmaschine als auch ein Betreiben nach dem erfindungsgemäßen Verfahren darstellt.

Die Teilprogrammschritte "Vorspülen" V und "Zwischenspülen" Z sind für die erfindungsgemäßen Verfahren von untergeordneter Bedeutung, so dass diese in der nachfolgenden Beschreibung nicht näher betrachtet werden. Mit Beginn des Teilprogrammschritts "Reinigen" R wird die Spülflotte üblicherweise auf eine Nenntemperatur Tₙₑₙₙ erwärmt, um die gewünschte Reinigungswirkung zu erzielen. In einer energieoptimierten Geschirrspülmaschine mit einer Sorptionstrockenvorrichtung, wie diese im Stand der Technik bereits bekannt ist, findet die Desorption, d.h. das Aufheizen des reversibel dehydrierbaren Materials ebenfalls während des Teilprogrammschritts "Reinigen" R statt.

Zur Erwärmung der Spülflotte kann eine herkömmliche Heizung, z.B. ein Durchlauferhitzer, verwendet werden. Vorstellbar ist auch, auf eine solche "Wasserheizung" zu verzichten und ausschließlich die zur Desorption notwendige Energie heranzuziehen.

Hierzu wird eine in der Sorptionstrockenvorrichtung angeordnete (Luft-)Heizung betrieben, die das reversibel dehydrierbare Material, z.B. Zeolith, auf eine hohe Temperatur erwärmt. Während der Desorption des reversibel dehydrierbaren Materials wird Luft aus einem Spülbehälter, z.B. mit einem Auslass, durch eine Sorptionskolonne und dann zurück in den Spülbehälter über einen Einlass geleitet, wobei die Luft während des Durchleitens durch die Heizung erwärmt wird. Hierbei wird mittels eines Gebläses die Luft aus dem Spülbehälter angesaugt und durch die Sorptionskolonne gedrückt. Der aus der Sorptionskolonne austretende heiße Wasserdampf und die nun erwärmte Luft treten in den Spülbehälter durch den oben schon erwähnten Einlass ein und treffen dort auf die umgewälzte Behandlungs- bzw. Spülflotte und/oder das Geschirr, die dabei erwärmt werden.

Üblicherweise wird die Sorptionstrockenvorrichtung lediglich bis zu demjenigen Punkt betrieben, bis das reversibel dehydrierbare Material vollständig desorbiert, d.h. entfeuchtet ist (Abschnitt A in der Figur). In dem in der Figur dargestellten Ausführungsbeispiel wäre dieser Zustand zu einem Zeitpunkt tₐ erreicht, zu dem die Spülflotte und/oder das zu behandelnde Gut eine Temperatur T_{Des} erreicht hat. Diese Temperatur liegt üblicherweise unterhalb der zu erzielenden Nenntemperatur Tₙₑₙₙ. Um diese Temperaturdifferenz zu überbrücken, werden das elektrische Heizelement und das Gebläse der Sorptionstrockenvorrichtung solange weiter betrieben und heiße Luft in den Spülbehälter gefördert, bis die umgewälzte Spülflotte und/oder das zu behandelnde Gut die gewünschte Nenntemperatur erreicht (Abschnitt B). Dieser Zustand wird bei entsprechender Dimensionierung der Sorptionstrockenvorrichtung, insbesondere der Leistung der Heizung, der Drehzahl des Gebläses und der Anordnung sowie der Geometrie der Sorptionskolonne zu einem Zeitpunkt t_{b} erreicht.

Um den Teilprogrammschritt "Reinigen" R schneller durchführen zu können, d.h. um die gewünschte Nenntemperatur Tₙₑₙₙ schneller erreichen zu können, kann gemäß einer anderen Variante eine zusätzliche Heizung vorgesehen sein, welche die Spülflotte während des Abschnitts A und/oder während des Abschnitts zur Erhöhung der Temperatur von T_{Des} auf Tₙₑₙₙ betrieben wird, so dass die Nenntemperatur Tₙₑₙₙ bereits zu einem Zeitpunkt t_{c} erreicht ist (Abschnitt C). Die zusätzliche Heizung kann wahlweise als Wasserheizung, z.B. als Durchlauferhitzer, oder auch als in den Luftkreislauf eingefügte Luftheizung ausgebildet sein. In beiden Fällen kann die zusätzliche Heizung derart dimensioniert werden, dass lediglich eine geringere Heizleistung zur Verfügung gestellt werden braucht, welche in der Lage ist, die fehlende Temperaturdifferenz zwischen T_{Des} und Tₙₑₙₙ zu überbrücken. Aus der Figur nicht ersichtlich, für einen Fachmann jedoch ohne weiteres erkenntlich, ist die Tatsache, dass unabhängig von dem Zeitpunkt des Erreichens der Nenntemperatur Tₙₑₙₙ (im Ausführungsbeispiel t_{b} oder t_{c}) die Aufheizphase der Spülflotte beendet wird und darauf ein Abfall der Behandlungstemperatur bis zum Ende des Teilprogrammschritts "Reinigen" R die Folge ist. Wie stark der Abfall der Behandlungstemperatur und die Dauer des Abfalls ist, hängt von der Art des durchgeführten Reinigungsprogramms sowie von den Dämmeigenschaften der Geschirrspülmaschine ab.

Gemäß einer weiteren Variante kann auch vorgesehen sein, die Drehzahl des Gebläses der Sorptionstrockenvorrichtung während des Teilprogrammschritts "Reinigen" R zu erhöhen, um eine weitere Verringerung der Zeit bis zum Erreichen der Nenntemperatur Tₙₑₙₙ zu erzielen. Dies könnte für einen Benutzer der Geschirrspülmaschine, z.B. über ein Bedienelement, vorwählbar ausgeführt sein.

Das Trocknen des Spülguts wird bei herkömmlichen Geschirrspülmaschinen durch die so genannte Eigenwärmetrocknung in den Teilprogrammschritten "Klarspülen" und "Trocknen" durchgeführt (Abschnitt 1). Dabei wird die Spülflotte in dem Teilprogrammschritt "Klarspülen" erhitzt, wodurch das heiß klargespülte Spülgut durch die so aufgebaute Eigenwärme des Spülguts während des Trocknungsvorgangs von selbst trocknet. Um diese Eigenwärmetrocknung zu erreichen, wird die Spülflotte deshalb in dem Teilprogrammschritt "Klarspülen" auf die Temperatur T_{K} erwärmt und über Sprüheinrichtungen auf das Spülgut aufgebracht. Durch die relativ hohe Temperatur der Spülflotte in dem Teilprogrammschritt "Klarspülen" von üblicherweise 65°C bis 75°C wird erreicht, dass eine hinreichend große Wärmemenge auf das Spülgut übertragen wird, so dass das am Spülgut anhaftende Wasser durch die im Spülgut gespeicherte Wärme verdampft.

Eine wesentliche Energieeinsparung wird durch Sorptionstrockenvorrichtungen bewirkt, da bei diesen ein Erwärmen der Spülflotte im Teilprogrammschritt "Klarspülen" K grundsätzlich nicht notwendig ist (Abschnitt 2), jedoch in geringem Umfang vorgenommen werden kann (Abschnitt 3). Das Trocknen wird dadurch realisiert, dass in dem Teilprogrammschritt "Trocknen" Luft aus dem Spülbehälter und/oder aus Umgebungsluft durch die Sorptionskolonne in den Spülbehälter geleitet wird, wobei die reversibel dehydrierbares Material enthaltende Sorptionskolonne der Luft während des Durchleitens Feuchtigkeit entzieht. Durch den Einsatz von reversibel dehydrierbarem Material mit hygroskopischer Eigenschaft, z.B. Zeolith, ist eine Erwärmung des zu behandelnden Gutes in dem dem Teilprogrammschritt "Trocknen" vorhergehenden Teilprogrammschritt üblicherweise nicht notwendig (Abschnitt 2), jedoch kann eine Erwärmung auf niedrige Temperaturen, z.B. bis 30°C, beim "Klarspülen" weiterhin vorgenommen werden (Abschnitt 3). Durch die Erwärmung der Luft mittels der Sorptionskolonne, in der die Kondensationswärme des Wasserdampfes frei wird, wird deren Feuchtigkeitsaufnahmekapazität bei jedem Durchlaufen durch die Sorptionskolonne erhöht, was zur Verbesserung des Trocknungsergebnisses und zur Verkürzung der Trocknungszeit führt. Eine zusätzliche Erwärmung der Luft mit einer ergänzenden Heizung im Teilprogrammschritt "Trocknen" über die Erwärmung mit der Sorptionskolonne hinaus und damit z.B. auch des Geschirrs bei Geschirrspülmaschinen ist normalerweise nicht erforderlich, weil die in der Sorptionskolonne freiwerdende Wärmeenergie ausreichend ist, die Luft auf hohe Temperaturen, z.B. 70°C, aufzuwärmen. Die Sorptionskolonne selbst erwärmt sich durch die Kondensationswärme auf Temperaturen von bis zu z.B. 160°C.

Eine Beschleunigung des Trocknungsvorganges, welcher bei herkömmlichen Geschirrspülmaschinen über eine Zeitprogrammsteuerung erfolgt und bis zum Zeitpunkt t₁ andauert, kann durch Vorsehen eines stufenlos oder in mehreren Stufen drehzahlgesteuerten Gebläses in der Sorptionstrockenvorrichtung realisiert werden. Durch die Erhöhung der Drehzahl wird der Adsorptionsvorgang beschleunigt, was zu einer Verkürzung der Trocknungszeit führt.

Wird auf eine Erhöhung der Temperatur während des Teilprogrammschritts "Klarspülen" verzichtet, so kann das Trocknen bereits zum Zeitpunkt t₂ (Abschnitt 2) beendet werden. Eine weitere Verkürzung der Trocknungszeit ergibt sich durch die vorstehend vorgenommene Erwärmung der Klarspültemperatur (Abschnitt 3), wodurch die Trocknung zum Zeitpunkt t₃ beendet werden kann. Dabei ist davon auszugehen, dass die Trocknungseffektivität bzw. der Trocknungsgrad des zu trocknenden Spülguts in allen drei Varianten identisch ist.

Da die Erhöhung der Drehzahl des Gebläses der Sorptionstrockenvorrichtung mit einer erhöhten Geräuschabstrahlung einhergeht, ist es vorteilhaft, diese Betriebsweise aktiv durch einen Nutzer der Geschirrspülmaschine vornehmen zu lassen. Dies könnte beispielsweise durch das Vorsehen eines entsprechenden Bedienelements geschehen, welches mit einer Hauptsteuerung der Geschirrspülmaschine in Verbindung steht und eine entsprechende Betriebsweise ermöglicht.

Mit der vorliegenden Erfindung ist ein Verfahren bereitgestellt, mit dem es möglich ist, eine Geschirrspülmaschine der eingangs genannten Art wirtschaftlich zu betreiben sowie den damit verbundenen Energieaufwand zeitoptimiert gering zu halten.

## Patentansprüche

1. Verfahren zum Betreiben einer Geschirrspülmaschine mit wenigstens einem Teilprogrammabschnitt "Trocknen" (T), wobei in diesem Teilprogrammabschnitt (T) von einem Gebläse Luft aus einem Spülbehälter der Geschirrspülmaschine und/oder Umgebungsluft durch eine Sorptionskolonne mit reversibel dehydrierbarem Material in den Spülbehälter geleitet wird und der Luft während des Durchleitens Feuchtigkeit entzogen wird, und mit einem Teilprogrammschritt "Reinigen" (R), wobei in diesem Teilprogrammschritt (R) von dem Gebläse Luft aus dem Spülbehälter der Geschirrspülmaschine und/oder Umgebungsluft durch die Sorptionskolonne mit reversibel dehydrierbarem Material in den Spülbehälter geleitet wird, um die Sorptionskolonne zu desorbieren, **dadurch gekennzeichnet, dass** für das Gebläse unterschiedliche Drehzahlen vorgesehen werden, wobei das Gebläse nach Maßgabe einer Hauptsteuerung der Geschirrspülmaschine in dem Teilprogrammabschnitt "Trocknen" (T) und in dem Teilprogrammschritt "Reinigen" (R) mit jeweils mindestens einer der unterschiedlichen Drehzahlen betrieben wird.

2. Verfahren nach Anspruch 1, **dadurch gekennzeichnet, dass** die Durchleitung der Luft durch ein stufenlos mit einer variablen Drehzahl betreibbares Gebläse erfolgt, wobei die Drehzahl des Gebläses entsprechend einer gewünschten Zeitdauer des Teilprogrammschritts "Trocknen" (T) festgelegt ist.

3. Verfahren nach Anspruch 1 oder 2, **dadurch gekennzeichnet, dass** die Drehzahl durch einen Benutzer der Geschirrspülmaschine vorwählbar ist.

4. Verfahren nach einem der vorhergehenden Ansprüche, **dadurch gekennzeichnet, dass** die Luft während des Durchleitens von der Sorptionskolonne durch Kondensationswärme erwärmt wird und bei Bedarf zusätzlich von einem elektrischen Heizelement erwärmt wird.

5. Verfahren nach einem der vorhergehenden Ansprüche, **dadurch gekennzeichnet, dass** das zu behandelnde Spülgut in einem vor dem Teilprogrammschritt "Trocknen" (T) ablaufenden Teilprogrammschritt "Klarspülen" (K) mit Spülflotte erwärmt wird.

6. Geschirrspülmaschine mit einem Spülbehälter und Vorrichtungen zum Spülen von Spülgut mittels Spülflotte sowie mit einer Sorptionstrockenvorrichtung, wobei diese eine mit dem Spülbehälter luftleitend verbundene, reversibel dehydrierbares Material enthaltende Sorptionskolonne aufweist, wobei die Sorptionskolonne einerseits zur Trocknung des Geschirrs in wenigstens einem Teilprogrammabschnitt "Trocknen" (T) und andererseits die zur Desorption der Sorptionskolonne eingesetzte Wärmeenergie in wenigstens einem Teilprogrammschritt "Reinigen" (R) zur Erwärmung der im Spülbehälter befindlichen Spülflotte und/oder des Spülguts verwendet ist, **dadurch gekennzeichnet, dass** ein Gebläse der Sorptionstrockenvorrichtung durch eine Hauptsteuereinheit der Geschirrspülmaschine drehzahlsteuerbar ausgebildet ist, wobei für das Gebläse unterschiedliche Drehzahlen vorgesehen sind und das Gebläse nach Maßgabe einer Hauptsteuerung der Geschirrspülmaschine in dem Teilprogrammabschnitt "Trocknen" (T) und in dem Teilprogrammschritt "Reinigen" (R) mit jeweils mindestens einer der unterschiedlichen Drehzahlen betrieben ist.

7. Geschirrspülmaschine nach Anspruch 6, **dadurch gekennzeichnet, dass** Luft aus dem Spülbehälter und/oder Umgebungsluft während eines Teilprogrammschritts mit zu erwärmender Spülflotte, bevorzugt während des Teilprogrammschritts "Trocknen", durch die Sorptionskolonne und in den Spülbehälter leitbar ist.

8. Geschirrspülmaschine nach Anspruch 6 oder 7, **dadurch gekennzeichnet, dass** der Spülbehälter einen Auslass mit einer Leitung zur Sorptionskolonne aufweist, wobei die Leitung vorzugsweise über ein Absperrventil und in Strömungsrichtung anschließend vorzugsweise über ein Einlassventil zur Umgebungsluft verfügt und der Spülbehälter einen Einlass mit einer Leitung von der Sorptionskolonne aufweist, wobei in der Leitung zu der Sorptionskolonne das Gebläse angeordnet ist, über das wenigstens einen Teil der Luft im Spülbehälter oder aus der Umgebungsluft der Sorptionskolonne wenigstens zeitweise einführbar ist.

9. Geschirrspülmaschine nach einem der Ansprüche 6 bis 8, **dadurch gekennzeichnet, dass** zur Desorption des reversibel dehydrierbaren Materials und der Erwärmung der in den Spülraum geleiteten Luft ein vorzugsweise elektrisches Heizelement angeordnet ist.

10. Geschirrspülmaschine nach Anspruch 9, **dadurch gekennzeichnet, dass** das Heizelement in dem reversibel dehydrierbaren Material oder in der Leitung zur Sorptionskolonne angeordnet ist.

11. Geschirrspülmaschine nach Anspruch 10, **dadurch gekennzeichnet, dass** die Drehzahl des Gebläses stufenlos oder in mehreren Stufen durch ein Bedienelement der Geschirrspülmaschine anwählbar ist.

12. Geschirrspülmaschine nach einem der Ansprüche 6 bis 11, **dadurch gekennzeichnet, dass** die zur Desorption eingesetzte Wärmeenergie vor der Verwendung zur Erwärmung der Spülflotte und/oder des Spülguts in einen Wärmespeicher, z.B. Latentspeicher, speicherbar ist.

13. Geschirrspülmaschine nach einem der Ansprüche 6 bis 12, **dadurch gekennzeichnet, dass** ein Verfahren nach einem der Ansprüche 1 bis 5 ausführbar ist.

## Claims

1. Method for operating a dishwasher having at least one program sub-segment "Drying" (T), wherein in this program sub-segment (T) air from a wash container of the dishwasher and/or ambient air is directed by a fan through a sorption column containing reversibly dehydratable material into the wash container and moisture is extracted from the air as it passes through, and having a program sub-step "Cleaning" (R), wherein in this program sub-step (R) air from the wash container of the dishwasher and/or ambient air is directed by the fan through the sorption column containing reversibly dehydratable material into the wash container for the desorption of the sorption column, **characterised in that** different speeds are provided for the fan, with the fan being operated at at least one of the different speeds according to a main controller of the dishwasher in the program sub-segment "Drying" (T) and in the program sub-step "Cleaning" (R).

2. Method according to claim 1, **characterised in that** the air is conducted through by a fan that can be operated steplessly at a variable speed, the speed of the fan being set according to a desired duration of the program sub-step "Drying" (T).

3. Method according to claim 1 or 2, **characterised in that** the speed can be preselected by a user of the dishwasher.

4. Method according to one of the preceding claims, **characterised in that** as the air passes through the sorption column it is heated by condensation heat and if necessary additionally by an electric heating element.

5. Method according to one of the preceding claims, **characterised in that** the items for washing that are to be treated are heated with wash liquor in a program sub-step "Final rinse" (K) running prior to the program sub-step "Drying" (T).

6. Dishwasher having a wash container and devices for washing items for washing using wash liquor and having a sorption drying device, this latter having a sorption column that contains a reversibly dehydratable material and is connected in an air-conducting manner to the wash container, the sorption column being used to dry dishes in at least one program sub-segment "Drying" (T) on the one hand and the thermal energy used for the desorption of the sorption column being used in at least one program sub-step "Cleaning" (R) to heat the wash liquor present in the wash container and/or the items for washing on the other hand, **characterised in that** a fan of the sorption drying device is configured so that its speed can be controlled by a main control unit of the dishwasher, with different speeds being provided for the fan and the fan being operated at at least one of the different speeds according to a main controller of the dishwasher in the program sub-segment "Drying" (T) and in the program sub-step "Cleaning" (R).

7. Dishwasher according to claim 6, **characterised in that** air from the wash container and/or ambient air can be conducted through the sorption column and into the wash container during a program sub-step with wash liquor to be heated, preferably during the program sub-step "Drying".

8. Dishwasher according to claim 6 or 7, **characterised in that** the wash container has an outlet with a line to the sorption column, the line preferably having a shut-off valve and adjacent to it in the flow direction preferably an inlet valve for the ambient air and the wash container having an inlet with a line from the sorption column, the fan being disposed in the line to the sorption column and being able to be used at least occasionally to introduce at least some of the air in the wash container or from the ambient air to the sorption column.

9. Dishwasher according to one of claims 6 to 8, **characterised in that** a preferably electric heating element is provided for the desorption of the reversibly dehydratable material and the heating of the air conducted into the wash chamber.

10. Dishwasher according to claim 9, **characterised in that** the heating element is disposed in the reversibly dehydratable material or in the line to the sorption column.

11. Dishwasher according to claim 10, **characterised in that** the speed of the fan can be selected steplessly or in a plurality of steps by an operating element of the dishwasher.

12. Dishwasher according to one of claims 6 to 11, **characterised in that** the thermal energy used for desorption can be stored in a heat storage unit, e.g. a latent storage unit, prior to being used to heat the wash liquor and/or the items for washing.

13. Dishwasher according to one of claims 6 to 12, **characterised in that** a method according to one of claims 1 to 5 can be executed.

## Revendications

1. Procédé de fonctionnement d'un lave-vaisselle, comprenant au moins une section de programme partielle « Séchage » (T), de l'air provenant d'un réservoir de lavage du lave-vaisselle et/ou de l'air ambiant étant guidé(s) dans le réservoir de lavage, pendant cette section de programme partielle (T), par un ventilateur à travers une colonne de sorption munie de matériau réversiblement déshydrogénable et de l'humidité étant extraite de l'air pendant le guidage, et comprenant une étape de programme partielle « Nettoyage » (R), de l'air provenant du réservoir de lavage du lave-vaisselle et/ou de l'air ambiant étant guidé(s) dans le réservoir de lavage par le ventilateur, pendant cette étape de programme partielle (R), à travers la colonne de sorption munie de matériau réversiblement déshydrogénable afin de désorber la colonne de sorption, **caractérisé en ce que** différentes vitesses de rotation sont ménagées pour le ventilateur, le ventilateur fonctionnant selon une commande principale du lave-vaisselle avec respectivement au moins une des différentes vitesses de rotation pendant la section de programme partielle « Séchage » (T) et pendant l'étape de programme partielle « Lavage » (R).

2. Procédé selon la revendication 1, **caractérisé en ce que** le guidage de l'air est réalisé au moyen d'un ventilateur pouvant fonctionner progressivement avec une vitesse de rotation variable, la vitesse de rotation du ventilateur étant fixée de manière correspondant à une durée souhaitée de l'étape de programme partielle « Séchage » (T).

3. Procédé selon la revendication 1 ou 2, **caractérisé en ce que** la vitesse de rotation est présélectionnable par un utilisateur du lave-vaisselle.

4. Procédé selon l'une quelconque des revendications précédentes, **caractérisé en ce que** l'air est échauffé par chaleur de condensation pendant le passage de la colonne de sorption et **en ce qu'**en cas de besoin, il est échauffé en plus par un élément de chauffage électrique.

5. Procédé selon l'une quelconque des revendications précédentes, **caractérisé en ce que** les objets à traiter sont échauffés avec la flotte de lavage pendant une étape de programme partielle « Rinçage » (K) se déroulant avant l'étape de programme partielle « Séchage » (T).

6. Lave-vaisselle comprenant un réservoir de lavage et des dispositifs destinés à laver des objets à laver au moyen de la flotte de lavage ainsi qu'un dispositif de séchage par sorption, celui-ci présentant une colonne de sorption reliée au réservoir de lavage en guidant l'air et contenant un matériau réversiblement déshydrogénable, la colonne de sorption, d'une part, étant utilisée pour le séchage de la vaisselle pendant au moins une section de programme partielle « Séchage » (T) et, d'autre part, l'énergie thermique utilisée pour la désorption de la colonne de sorption étant utilisée pendant au moins une étape de programme partielle « Nettoyage » (R) pour échauffer la flotte de lavage se trouvant dans le réservoir de lavage et/ou les objets à laver, **caractérisé en ce qu'**un ventilateur du dispositif de séchage par sorption est réalisé par une unité de commande principale du lave-vaisselle avec réglage de la vitesse de rotation, différentes vitesses de rotation étant ménagées pour le ventilateur et le ventilateur fonctionnant selon une commande principale du lave-vaisselle avec respectivement une des différentes vitesses de rotation pendant la section de programme partielle « Séchage » (T) et pendant l'étape de programme partielle « Nettoyage » (R).

7. Lave-vaisselle selon la revendication 6, **caractérisé en ce que** de l'air provenant du réservoir de lavage et/ou de l'air ambiant peu(ven)t être guidé(s) à travers la colonne de sorption et dans le réservoir de lavage pendant une étape de programme partielle avec de la flotte de lavage à échauffer, de préférence pendant l'étape de programme partielle « Séchage ».

8. Lave-vaisselle selon la revendication 6 ou 7, **caractérisé en ce que** le réservoir de lavage présente une sortie munie d'une conduite menant vers la colonne de sorption, la conduite disposant de préférence d'une soupape d'arrêt et, de manière suivante dans le sens d'écoulement, de préférence d'une soupape d'entrée menant vers l'air ambiant et **en ce que** le réservoir de lavage présente une entrée munie d'une conduite de la colonne de sorption, le ventilateur étant disposé dans la conduite menant vers la colonne de sorption, par l'intermédiaire duquel au moins une partie de l'air présent dans le réservoir de lavage ou provenant de l'air ambiant peut être amenée à la colonne de sorption au moins par moments.

9. Lave-vaisselle selon l'une quelconque des revendications 6 à 8, **caractérisé en ce que** de préférence un élément de chauffage électrique est disposé pour la désorption du matériau réversiblement déshydrogénable et pour l'échauffement de l'air mené dans l'espace de lavage.

10. Lave-vaisselle selon la revendication 9, **caractérisé en ce que** l'élément de chauffage est disposé dans le matériau réversiblement déshydrogénable ou dans la conduite menant vers la colonne de sorption.

11. Lave-vaisselle selon la revendication 10, **caractérisé en ce que** la vitesse de rotation du ventilateur est sélectionnable progressivement ou en plusieurs échelons au moyen d'un élément de commande du lave-vaisselle.

12. Lave-vaisselle selon l'une quelconque des revendications 6 à 11, **caractérisé en ce que** l'énergie thermique utilisée pour la désorption peut être stockée dans un accumulateur de chaleur, par ex. un accumulateur latent, avant d'être utilisée, pour l'échauffement de la flotte de lavage et/ou des objets à laver.

13. Lave-vaisselle selon l'une quelconque des revendications 6 à 12, **caractérisé en ce qu'**un procédé selon l'une quelconque des revendications 1 à 5 peut être exécuté.
